# EUROPÄISCHE PATENTSCHRIFT

(11) **EP 0 542 683 B1**
(45) Veröffentlichungstag und Bekanntmachung des Hinweises auf die Patenterteilung: **19.07.1995**
(21) Anmeldenummer: 92810850.5
(22) Anmeldetag: 04.11.1992
(51) Int. Cl.: B25D 17/08

(54) **Werkzeug zum Schlagbohren und Werkzeugaufnahme für schlagbohrende Werkzeuge**
Tool for impact drilling and chuck for impact drilling tools
Outil pour forage de frappe et porte-outil pour les outils de forage de frappe

(30) Priorität: 12.11.1991 DE 4137120
(43) Veröffentlichungstag der Anmeldung: 19.05.1993
(73) Patentinhaber: HILTI Aktiengesellschaft, 9494 Schaan (LI)
(72) Erfinder: Kleine, Christian, W-2807 Achim-Uesen (DE)
(74) Vertreter: Wildi, Roland

(56) Entgegenhaltungen:
- EP-A- 0 433 876
- WO-A-88/09245
- FR-A- 2 331 410

## Beschreibung

Die Erfindung betrifft ein Werkzeug, das zum Einsetzen in eine Werkzeugaufnahme einer für das Schlagbohren vorgesehenen Handwerkzeugmaschine einen im wesentlichen kreisrunden Einspannschaft aufweist, der versehen ist mit mindestens zwei Drehmitnahmenuten, deren beim Bohren belastete seitliche Flanken einander nicht diametral gegenüberliegen und die für das axiale Einführen von Drehmitnehmern der Werkzeugaufnahme in die freie Endfläche des Einspannschaftes münden und zwei Verriegelungsnuten, die für die Aufnahme mindestens eines Verriegelungskörpers der Werkzeugaufnahme mindestens an ihren der Endfläche des Einspannschaftes benachbarten Enden zur Begrenzung der Axialbewegung des Werkzeugs geschlossen oder im Querschnitt reduziert sind.

Werkzeuge dieser Art sind beispielsweise durch die DE-PS 3716915 und die D-PA 3941646 bekannt. Werkzeuge dieser Art sind so ausgebildet, daß sie nur in einer ganz bestimmten Winkelstellung in eine Werkzeugaufnahme eingeführt werden können.

Als nachteilig hat sich jedoch herausgestellt, daß der bei derartigen Werkzeugen zwischen den Drehmitnehmern verbleibende Raum zur Unterbringung der Verriegelungsnuten unterschiedliche Größe hat. Im rauhen Baustellenbetrieb bleibt es nicht aus, daß die Drehmitnahmenuten nach längerem Gebrauch des Werkzeuges in einem solchen Maß ausgeschlagen sind, daS die verbleibende Restwandstärke zwischen einer Drehmitnahmenut und der Verriegelungsnut so klein wird, daß von dieser Stelle aus die entstehenden Spannungsspitzen zu Dauerbrüchen führen. Da dieser Bruch innerhalb der Werkzeugaufnahme der Maschine stattfindet, fällt bei einem derartigen Schaden nicht nur der Bohrer aus, sondern auch die Maschine muss repariert werden, indem das in ihrer Aufnahme befindliche Einsteckende mit hohen Kosten entfernt wird. Durch die ungleiche Ausbildung des Einspannschaftesquerschnitts kann diese Bruchgefahr auch schon bei neuwertigen Werkzeugen auftreten.

Der Erfindung liegt die Aufgabe zugrunde, Werkzeuge nach der Gattung des Hauptanspruches so auszubilden, dass der Einspannschaft durch die notwendigen Verriegelungsnuten und Drehmitnahmenuten weniger geschwächt wird.

Diese Aufgabe ist gemäss der Erfindung bei einem eingangs genannten Werkzeug dadurch gelöst, dass die beiden Verriegelungsnuten zur gleichmässigeren Aufteilung der Querschnittsflache einander nicht diametral gegenüberliegen. Vorteilhafterweise schliessen die beiden Verriegelungsnuten bei Drehmitnahmenuten unterschiedlichen Querschnitts hierbei die kleineren der Drehmitnahmenuten in einem Winkel kleiner 180° ein. Durch diese Ausbildung werden die beim Schlagbohren entstehenden Spannungsspitzen innerhalb des Querschnitts des Einspannschaftes reduziert.

Eine weitere Aufgabe der Erfindung ist es, den Einspannschaft des Werkzeuges so auszubilden, dass die Werkzeugaufnahme der Maschine mit nur einem Verriegelungskörper eine dauerhafte und sichere Verriegelung bewirkt. Hierbei ist zu beachten, dass das Werkzeug so ausgebildet sein muss, dass es auch in dem weltweit meist verbreiteten schweren Bohrhammer eingesetzt werden kann. Dieser Hammer weist zwei diametral gegenüberliegende Verriegelungskörper in Form von zylindrischen Walzen auf, die zugleich auch der Drehmomentübertragung auf das Werkzeug dienen. Diese doppelte Aufgabe ist gemäss der Erfindung bei einem eingangs genannten Werkzeug dadurch gelöst, dass die Verriegelungsnuten unterschiedliche Querschnitte haben und in einer vorteilhaften Ausführung die beim Bohren voreilenden und an den kreisrunden Einspannschaft angrenzenden Bereiche der Verriegelungsnuten mindestens über einen Teil der Querschnittsfläche annähernd punktsymmetrisch zueinander verlaufen. Die größere der beiden Verriegelungsnuten weist hierbei vorzugsweise eine Querschnittsform auf, die nicht Teil eines Kreises ist.
Das erfindungsgemäße Werkzeug mit der vergrößerten Querschnittsfläche kann somit in einem neu entwickelten, modernen Bohrhammer mit der kostensparenden Lösung nur eines Verriegelungskörpers ausreichend sicher verriegelt werden und trotzdem in den vorgenannten, im Harkt häufig anzutreffenden Bohrhämmern eingesetzt werden.

Die Erfindung bezieht sich daher auch auf eine Werkzeugaufnahme für schlagbohrende Werkzeuge mit zwei diametral gegenüberliegenden Drehmitnehmern unterschiedlichen Querschnitts, die für das axiale Einführen in Drehmitnahmenuten von Werkzeugen vorgesehen sind und mit mindestens einem Verriegelungskörper, der in einer Aussparung der Werkzeugaufnahme geführt ist und der zum Einführen in eine der beiden Verriegelungsnuten des Werkzeuges vorgesehen ist.

Diese Aufgabe ist bei der o. g. Werkzeugaufnahme gemäß der Erfindung dadurch gelöst, daß eine auf der Sekante der zum Werkzeug gerichteten Öffnungsfläche der Aussparung für den Verriegelungskörper errichteten Mittelsenkrechten mit der auf der Sekante des kleineren Drehmitnehmers errichteten Mittelsenkrechten ein Winkel kleiner 90° bildet.

Weitere Merkmale der Erfindung sind in der folgenden Beschreibung von in der Zeichnung dargestellten Ausführungsbeispielen im einzelnen erläutert. Es zeigen:
**FIG. 1, 3, 5**:
   Seitenansichten von drei verschiedenen Ausführungsbeispielen des abgebrochen dargestellten Einspannschaftes von drei verschiedenen Werkzeugen und
**FIG. 2, 4, 6**:
   Querschnitte der Einspannschäfte nach den FIG. 1 bzw. 3, 5.
FIG. 7:
   Einen Querschnitt durch einen an einem Bohrhammer befindliche Werkzeugaufnahme mit dem in dieser Werkzeugaufnahme befindlichen Einspannschaft des Werkzeuges.

Der in den FIG. 1 und 2 dargestellte Einspannschaft 11 weist zwei diametral einander gegenüberliegende Drehmitnahmenuten 14, 15 auf mit den belasteten Flanken 16, 17 der Drehmitnahmenuten 14, 15 sowie den dazu versetzt angeordneten zwei Verriegelungsnuten 12, 13. Die beiden Verriegelungsnuten 12, 13 liegen sich nicht diametral gegenüber. Die auf den Sekanten der Verriegelungsnuten 12, 13 errichteten Mittelsenkrechten schliessen die kleinere der beiden Drehmitnahmenuten 15 in einem Winkel α der kleiner als 180° ist, ein. Wie aus FIG. 1 ersichtlich ist, münden die Drehmitnahmenuten 14, 15 in die freie Endfläche 18 des Einspannschaftes, so dass der Werkzeugschaft axial in die eine Werkzeugaufnahme einführbar ist, die den Nuten 14, 15 angepasste, leistenförmige Drehmitnehmer aufweist. Es ist offensichtlich, dass auch bei grössten Belastungen und starken Abnutzungen die abgebildete Anordnung der Verriegelungsnuten 12, 13 zu einer gleichmässigeren Aufteilung der Querschnittsfläche und damit zu einer Verringerung der Spannungsspitzen und der Dauerbruchgefahr führt.

Das in FIG. 3 und 4 dargestellte Ausführungsbeispiel unterscheidet sich von dem ersten Ausführungsbeispiel dadurch, dass die Verriegelungsnut 22 gegenüber der Verriegelungsnut 23 eine grössere Querschnittsfläche hat.

Das in FIG. 5 und 6 dargestellte Ausführungsbeispiel unterscheidet sich von den in FIG. 1-4 dargestellten Ausführungsbeispielen dadurch, dass die Verriegelungsnut 32 eine Querschnittskontur 39 aufweist, die nicht Teil eines Kreises ist, und deren an den kreisrunden Einspannschaft angrenzenden Bereiche 37, 38 der Verriegelungsnuten 32, 33 mindestens über einen Teil der Querschnittsfläche annähernd punktsymmetrisch zueinander verlaufen, so dass dieses Werkzeug auch bei einer bekannten Bohrhammermaschine eingesetzt werden kann, bei der die Drehmomentübertragung lediglich durch zwei zylindrische Walzen erfolgen kann, wie dies durch die in FIG. 6 durch die angedeuteten Kreise ersichtlich ist.

In FIG. 7 ist die Werkzeugaufnahme 40 eines Bohrhammers im Querschnitt dargestellt. Sie weist die den Drehmitnahmenuten 34, 35 des Werkzeuges angepaßten Drehmitnehmer 44, 45 auf. Der Verriegelungskörper 49 ist in der Aussparung 41 der Werkzeugaufnahme 40 geführt und greift in die Verriegelungsnut 32 des Werkzeuges ein. In dem Ausführungsbeispiel ist der Verriegelungskörper um einen Winkel β der kleiner als 90° ist, gegenüber dem kleineren Drehmitnehmer versetzt.

Die erfindungsgemäßen Werkzeuge können bei gleichzeitig größerer Dauerwechselfestigkeit ohne Mehrkosten auf den vorhandenen Produktionseinrichtungen gefertigt werden, während bei der Werkzeugaufnahme sogar die Fertigungskosten durch nur einen Verriegelungskörper und dementsprechend auch nur einen Durchbruch in der Werkzeugaufnahme für den Verriegelungskörper verringert worden sind.

## Patentansprüche

1. Werkzeug, das zum Einsetzen in eine Werkzeugaufnahme einer für das Schlagbohren vorgesehenen Handwerkzeugmaschine einen im wesentlichen kreisrunden Einspannschaft aufweist, der versehen ist mit mindestens zwei Drehmitnahmenuten (14, 15, 34, 35), deren beim Bohren belastete seitliche Flanken (16,17) einander nicht diametral gegenüberliegen und die für das axiale Ein-führen von Drehmitnehmern der Werkzeugaufnahme in die freie Endfläche (18) des Einspannschaftes (11) münden und zwei Verriegelungsnuten (12, 13, 22, 23, 32, 22), die für die Aufnahme mindestens eines Verriegelungskörpers (49) der Werkzeugaufnahme mindestens an ihren der Endfläche (18) des Einspannschaftes (11) benachbarten Enden zur Begrenzung der Axialbewegung des Werkzeuges geschlossen oder im Querschnitt reduziert sind, **dadurch gekennzeichnet**, dass die Verriegelungsnuten (12, 13, 22, 23, 32, 33) zur gleichmässigeren Aufteilung der Querschnittsfläche einander nicht diametral gegenüberliegen.

2. Werkzeug nach Anspruch 1 , dadurch gekennzeichnet, dass bei Drehmitnahmenuten (14, 15, 34, 35) unterschiedlichen Querschnitts die Drehmitnahmenut (15, 35) kleiner Querschnitts in einem von den zwei auf den Sekanten der Verriegelungsnuten (12, 13, 22, 23, 32, 33) errichteten Mittelsenkrechten gebildeten Winkel α der kleiner als 180° ist, liegt.

3. Werkzeug nach Anspruch 1 oder 2, dadurch gekennzeichnet, dass die Verriegelungsnuten (22, 23, 32, 33) unterschiedliche Querschnitte haben.

4. Werkzeug nach einem der vorstehenden Ansprüche, dadurch gekennzeichnet, daß die beim Bohren voreilenden und an den kreisrunden Einspannschaft (11) angrenzenden Bereiche (37, 38) der Verriegelungsnuten (32, 33) mindestens über einen Teil der Querschnittsfläche annähernd punktsymmetrisch zueinander verlaufen.

5. Werkzeug nach Anspruch 3 oder 4, dadurch gekennzeichnet, daß die Verriegelungsnut (32) mit dem größeren Querschnitt eine Querschnittsform (39) aufweist, die nicht Teil eines Kreises ist.

6. Werkzeugaufnahme für schlagbohrende Werkzeuge mit zwei diametral gegenüberliegenden Drehmitnehmern (44, 45) unterschiedlichen Querschnitts, die für das axiale Einführen in Drehmitnahmenuten (34, 35) von Werkzeugen vorgesehen sind und mit mindestens einem Verriegelungskörper (49), der in einer Aussparung (41) der Werkzeugaufnahme geführt ist und der zum Einführen in eine der beiden Verriegelungsnuten (32) des Werkzeugs vorgesehen ist, dadurch gekennzeichnet, daß eine auf der Sekante der zum Werkzeug gerichteten Öffnungsfläche der Aussparung (41) für den Verriegelungskörper (49) errichtete Mittelsenkrechte mit der auf der Sekante des kleineren Drehmitnehmers (45) errichteten Mittelsenkrechten einen Winkel β kleiner 90° bildet.

## Claims

1. A tool comprising an essentially circular clamping shaft, for insertion into a tool chuck of a hand tool for percussion drilling, which is provided with at least two rotary pickup grooves (14, 15, 34, 35), the side flanks (16, 17) of which, which are loaded during drilling, are not diametrically opposite each other and terminate in the free end surface (18) of the clamping shaft (11) for the purpose of axial insertion of rotary pickups of the tool chuck, and two locking grooves (12, 13, 22, 23, 32, 22) which are, for the purpose of accommodating at least one locking element (49) of the tool chuck, closed at least at the ends adjacent the end surface (18) of the clamping shaft (11) so as to define the axial movement of the tool, or cross-sectionally reduced, **characterized in that** the locking grooves (12, 13, 22, 23, 32, 33) for more even spacing of the cross-sectional surface are not diametrically opposite each other.

2. A tool according to claim 1, **characterized in that** with rotary pickup grooves (14, 15, 34, 35) of different cross-section the rotary pickup groove (15, 35) of smaller cross-section is positioned at an angle α of less than 180°, formed by the two centre verticals established on the secants of the locking grooves (12, 13, 22, 23, 32, 33).

3. A tool according to claim 1 or 2, **characterized in that** the locking grooves (22, 23, 32, 33) have different cross-sections.

4. A tool according to one of the above claims, **characterized in that** the areas (37, 38) of the locking grooves (32, 33) which lead during drilling and are adjacent the circular clamping shaft (11) extend virtually spot-symmetrically over at least a portion of the cross-sectional surface.

5. A tool according to claim 3 or 4, **characterized in that** the locking groove (32) of larger cross-section comprises a cross-sectional form (39) which is not part of a circle.

6. A tool chuck for percussion drilling tools with two diametrically opposite rotary pickups (44, 45) of different cross-section, provided for axial insertion into rotary pickup grooves (34, 35) of tools, and with at least one locking element (49) which is guided in a cutout (41) of the tool chuck and provided for insertion into one of the two locking grooves (32) of the tool, **characterized in that** a mid vertical established on the secant of the opening surface of the cutout (41) for the locking element (49) oriented towards the tool and the mid vertical established on the secant of the smaller rotary pickup (45) form an angle β of less than 90°.

## Revendications

1. Outil pour la fixation dans un porte-outil d'une perceuse à percussion, comprenant une tige de fixation sensiblement circulaire avec au moins deux rainures d'entraînement en rotation (14, 15, 34, 35) dont les flancs latéraux (16, 17) sollicités lors du perçage ne sont pas diamétralement opposés et débouchent, pour l'introduction axiale de tocs d'entraîne-ment en rotation du porte-outil, dans une surface terminale libre (18) de la tige de fixation (11), et deux gorges de verrouillage (12, 13, 22, 23, 32, 33) qui, pour recevoir au moins un corps de verrouillage (49) du porte-outil, sont fermées ou présentent une section transversale réduite au moins à leurs extrémités avoisinant la surface terminale (18) de la tige de fixation (11), pour limiter le mouvement axial de l'outil, caractérisé en ce que, pour assurer une répartition plus uniforme de l'aire de la section, les gorges de verrouillage (12, 13, 22, 23, 32, 33) ne sont pas diamétralement opposées.

2. Outil selon la revendication 1, caractérisé en ce que, pour des rainures d'entraînement en rotation (14, 15, 34, 35) avec des sections transversales différentes, la rainure d'entraînement en rotation (15, 35) d'une section transversale plus petite se situe à l'intérieur d'un angle α inférieur à 180° formé par les deux médiatrices élevées sur les sécantes des gorges de verrouillage (12, 13, 22, 23, 32, 33).

3. Outil selon la revendication 1 ou 2, caractérisé en ce que les gorges de verrouillage (22, 23, 32, 33) présentent des sections transversales variables.

4. Outil selon l'une des revendications précédentes, caractérisé en ce que les sections (37, 38) des gorges de verrouillage (32, 33) qui avancent lors du perçage et avoisinent la tige de fixation (11) de section circulaire, s'étendent au moins sur une partie de l'aire de la section sensiblement à symétrie ponctuelle l'une par rapport à l'autre.

5. Outil selon la revendication 3 ou 4, caractérisé en ce que la gorge de verrouillage (32) avec la section transversale plus grande présente une forme de section transversale (39) qui ne fait pas partie d'un cercle.

6. Porte-outil pour outils de perçage à percussion, comprenant deux tocs d'entraînement en rotation (44, 45) diamétralement opposés et présentant des sections transversales différentes, lesquels sont prévus pour l'introduction axiale dans des rainures d'entraînement en rotation (34, 35) d'outils, et au moins un corps de verrouillage (49) guidé dans un évidement (41) du porte-outil et prévu pour l'introduction dans l'une des deux gorges de verrouillage (32) de l'outil, caractérisé en ce qu'une médiatrice élevée sur la sécante de la surface d'ouverture de l'évidement (41) pour le corps de verrouillage (49) dirigée vers l'outil forme avec, la médiatrice élevée sur la sécante du toc d'entraînement en rotation (45) plus petit, un angle β inférieur à 90°.
